# FASCICULE DE BREVET EUROPEEN

(11) **EP 3 828 644 B1**
(45) Date de publication et mention de la délivrance du brevet: **27.12.2023**
(21) Numéro de dépôt: 19211701.8
(22) Date de dépôt: 27.11.2019
(51) Int. Cl.: G04B 19/253

(54) **MOBILE D'HORLOGERIE POUR MÉCANISME À SAUT SEMI-INSTANTANÉ**
UHRWERKDREHTEIL FÜR SEMI-MOMENTANER SPRUNGMECHANISMUS
TIMEPIECE MOBILE FOR SEMI-INSTANTANEOUS JUMP MECHANISM

(43) Date de publication de la demande: 02.06.2021
(73) Titulaire: ETA SA Manufacture Horlogère Suisse, 2540 Grenchen (CH)
(72) Inventeur: SAGLINI, M. Julien, 2504 Bienne (CH)
(74) Mandataire: ICB SA

(56) Documents cités:
- EP-A1- 1 746 470
- EP-A1- 2 428 855
- EP-A1- 3 483 663
- CH-A- 525 508
- CH-B1- 706 189

## Description

### Domaine de l'invention

L'invention concerne un mobile d'horlogerie pour mécanisme à saut semi-instantané, ledit mobile comportant un arrêtoir, un moyen de rappel élastique, et une roue entraîneuse qui comporte, autour d'un axe de pivotement, un moyeu de guidage dudit arrêtoir, lequel arrêtoir est mobile par rapport à ladite roue entraîneuse et comporte au moins un doigt d'arrêt débrayable mobile entre une position armée dans laquelle l'extension radiale dudit doigt d'arrêt est maximale par rapport audit axe, et une position désarmée dans laquelle l'extension radiale dudit doigt d'arrêt est minimale par rapport audit axe, ledit doigt d'arrêt étant soumis à l'action dudit moyen de rappel élastique qui tend à l'éloigner dudit axe.

L'invention concerne encore un mécanisme d'affichage d'horlogerie à saut semi-instantané comportant un tel mobile.

L'invention concerne encore une pièce d'horlogerie, notamment une montre, comportant au moins un tel mécanisme d'affichage d'horlogerie à saut semi-instantané.

L'invention concerne le domaine des mécanismes d'affichage d'horlogerie, et notamment des affichages sautants, tels que mécanismes de quantième ou similaires.

### Arrière-plan de l'invention

Un mécanisme d'horlogerie à saut semi-instantané comporte souvent un ressort comportant un doigt, ce ressort comportant une ou plusieurs spires, étant maintenu armé pendant une durée assez longue, et étant détendu lors du saut, par exemple lors du changement de jour pour l'affichage d'un quantième. La déformation d'un tel ressort est difficile à maîtriser.

Le document CH525508A au nom de ERARD décrit un dispositif d'entraînement d'un indicateur de quantième pour pièce d'horlogerie, qui est constitué uniquement par des organes portés, respectivement, par la roue des heures et par la roue et le pignon de minuterie, le rapport de transmission entre la roue des heures et la roue et le pignon de minuterie étant défini de façon qu'il y ait une seule coïncidence en vingt-quatre heures amenant l'organe porté par la roue des heures à déplacer l'organe porté par la roue et le pignon de minuterie afin qu'il entraîne l'organe indicateur de quantième. L'organe porté par la roue et le pignon de minuterie est d'abord déplacé en vue d'armer un ressort qui lui est solidaire jusqu'au moment où il est libéré et, sous l'action dudit ressort, projeté en avant afin d'assurer un saut instantané du disque indicateur de quantième.L'organe porté par la roue des heures est conçu de façon à ne pas agir lors des fonctions en sens inverse de la mise à l'heure.

### Résumé de l'invention

L'invention se propose d'améliorer la maîtrise de la déformée du ressort d'un système d'entraînement débrayable pour saut semi-instantané.

Le concept inventif a pour objet de permettre un armage angulaire plus précis que dans les mécanismes existants, et de rendre toute déformation plastique de l'élément ressort quasi impossible, de façon à assurer sa durée de vie.

A cet effet, l'invention concerne un mobile d'horlogerie pour mécanisme à saut semi-instantané, selon la revendication 1.

L'invention concerne encore un mécanisme d'affichage d'horlogerie à saut semi-instantané comportant un tel mobile.

L'invention concerne encore une pièce d'horlogerie, notamment une montre, comportant au moins un tel mécanisme d'affichage d'horlogerie à saut semi-instantané.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue en plan, un mobile d'horlogerie pour mécanisme à saut semi-instantané selon l'invention, avec une roue dentée, un moyeu, et une partie intérieure d'un ressort spiralé solidaires les uns des autres, une extrémité extérieure massive du ressort étant logée dans un logement que comporte un arrêtoir, cet arrêtoir comportant une rainure oblongue autorisant une course radiale du moyeu par rapport à l'arrêtoir, ce mobile est représenté dans une position intermédiaire au cours de l'armage du ressort ;
- la figure 2 représente, de façon similaire à la figure 1, le même mobile dans une configuration armée, où la spire externe du ressort est en appui de contact, sur une large plage angulaire, avec un alésage ou chambrage ou un lamage que comporte l'arrêtoir ;
- la figure 3 représente, de façon similaire aux figures 1 et 2, le même mobile dans une configuration désarmée, où le contact entre la spire externe du ressort avec cet alésage ou chambrage ou lamage est réduit au minimum ou est nul ;
- la figure 4 représente, de façon similaire aux figures 1 et 2, le même mobile dans une configuration désarmée, où le contact entre la spire externe du ressort avec cet alésage ou chambrage ou lamage est réduit au minimum ou est nul, et où le moyeu a changé de position relative par rapport à l'arrêtoir, par coulissement dans la rainure oblongue de celui-ci, cette configuration survenant lorsqu'un autre mobile d'un mécanisme d'affichage vient repousser radialement vers le centre le doigt de l'arrêtoir lors d'une manoeuvre de réglage, comme par exemple un indicateur de quantième visible ci-dessous sur la figure 7 ;
- la figure 5 représente, de façon schématisée, et en perspective éclatée, le mobile des figures 1 à 4 ;
- la figure 6 représente, de façon schématisée, et en perspective, la coopération de l'arrêtoir et du ressort du mobile des figures 1 à 3 ;
- la figure 7 représente, de façon schématisée, partielle, et en vue en plan, un mécanisme d'affichage d'horlogerie à saut semi-instantané, qui est un mécanisme de quantième comportant un mobile d'affichage, qui comporte une denture agencée pour coopérer avec le doigt d'arrêt du mobile des figures 1 à 5 ;
- la figure 8 est un schéma-blocs représentant une pièce d'horlogerie, notamment une montre, comportant au moins un tel mécanisme d'affichage d'horlogerie à saut semi-instantané.

### Description détaillée des modes de réalisation préférés

L'invention concerne un mobile 10 d'horlogerie pour mécanisme à saut semi-instantané 100. Ce mobile 10 comporte un arrêtoir 7, un moyen de rappel élastique 3, et une roue entraîneuse 1 qui comporte, autour d'un axe de pivotement D, un moyeu 2 de guidage de l'arrêtoir 7.

Cet arrêtoir 7 est mobile par rapport à la roue entraîneuse 1, et comporte au moins un doigt d'arrêt 8, qui est débrayable et mobile entre une position armée dans laquelle l'extension radiale du doigt d'arrêt 8 est maximale par rapport à l'axe D, et une position désarmée dans laquelle l'extension radiale du doigt d'arrêt 8 est minimale par rapport à l'axe D.

Ce doigt d'arrêt 8 est soumis à l'action du moyen de rappel élastique 3 qui tend à l'éloigner de l'axe D, ou constitue une partie de ce moyen de rappel élastique 3, classiquement sous la forme d'un doigt-ressort.

Selon l'invention, l'arrêtoir 7 comporte un premier logement 71, dont les parois sont agencées pour coopérer, lors de l'armage du moyen de rappel élastique 3 en appui avec une surface de contact 51 que comporte le moyen de rappel élastique 3, pour limiter la valeur de l'armage et pour limiter la déformation du moyen de rappel élastique 3 à son seul domaine élastique. Il est, ainsi, possible d'éviter l'endommagement de ce moyen de rappel élastique 3, notamment lors des opérations de réglage, comme il sera explosé plus loin.

L'invention est illustrée sur les figures par le cas particulier d'une roue entraîneuse de quantième semi instantanée.

Plus particulièrement, le moyeu 2 est solidaire de la roue entraîneuse 1.

Plus particulièrement, le moyen de rappel élastique 3 est un ressort dont une extrémité intérieure 4 est solidaire du moyeu 2 et/ou de la roue entraîneuse 1.

Plus particulièrement, le moyen de rappel élastique 3 est un ressort dont une extrémité extérieure 6 est logée dans un deuxième logement 76 que comporte l'arrêtoir 7. Plus particulièrement, cette extrémité extérieure 6 est mobile avec du jeu dans le deuxième logement 76.

Plus particulièrement, le moyen de rappel élastique 3 est un ressort qui comporte une spire 51, laquelle est agencée pour venir au contact du premier logement 71 de l'arrêtoir 7 dans la position armée selon une large zone de contact ZC d'une amplitude angulaire supérieure à 10° par rapport à l'axe D, et pour rester à distance du premier logement 71 dans la position désarmée.

De préférence, ce premier logement 71 est constitué par un alésage, ou un chambrage, ou un lamage, sur au moins une partie angulaire susceptible d'être en contact avec la ou les spires du ressort. Par exemple, les figures montrent un premier logement 71 constitué par un chambrage sur environ 355°, et qui est dégagé sur un angle au centre d'environ 5° pour permettre le passage de l'extrémité externe du ressort 6 et son insertion dans le deuxième logement 76.

Plus particulièrement, l'arrêtoir 7 comporte une lumière oblongue 9 dans laquelle est logé le moyeu 2 et qui autorise une mobilité radiale de l'arrêtoir 7 par rapport au moyeu 2 pour modifier la position radiale du doigt d'arrêt 8 périphérique que comporte l'arrêtoir 7.

L'invention concerne encore un mécanisme d'affichage d'horlogerie à saut semi-instantané 100 comportant un tel mobile 10. Plus particulièrement, ce mécanisme 100 comporte des moyens d'entraînement pour l'entraînement de la roue entraîneuse 1, at au moins un mobile d'affichage 110 qui comporte une denture 108 agencée pour coopérer avec le doigt d'arrêt 8 du mobile 10, ou un profil comportant des reliefs aptes à coopérer avec ce doigt d'arrêt 8.

Plus particulièrement, ce mécanisme 100 est un mécanisme de quantième.

La figure 7 expose ce cas particulier et non limitatif d'un mécanisme de quantième. Lors d'une correction de date par l'utilisateur, une dent 108 de l'indicateur de quantième 110, tournant dans le sens horaire de la flèche sur cette figure, pousserait le doigt 8, commandant ainsi le débrayage et le changement de position relatif du moyeu 2 par rapport à l'oblong 9 lors du retrait radial du doigt 8 sous l'action de poussée exercée par une dent 108, tel que visible sur la figure 4 ; après le passage de la dent 108, le ressort 3 ramène le doigt 8 dans la position illustrée par la figure 7 ; ce doigt 8 entraînera une dent 108 lors du prochain changement de date.

L'invention concerne encore une pièce d'horlogerie 1000 comportant au moins un tel mécanisme d'affichage d'horlogerie à saut semi-instantané 100, en particulier avec des moyens de commande 500. Plus particulièrement, cette pièce d'horlogerie 1000 est une montre.

En somme, l'invention permet de sécuriser un mécanisme fragile, car elle réduit le risque de casse des éléments ressorts puisque la butée se fait sur une large zone d'appui du ressort, tout en procurant un gain sensible sur l'encombrement par rapport aux mécanismes existants. Le maintien des propriétés élastiques du ressort est garanti. L'invention garantit une meilleure maîtrise des forces. Le mécanisme selon l'invention emmagasine de l'énergie de manière maîtrisée, avec un armage angulaire précis.

## Revendications

1. Mobile (10) d'horlogerie pour mécanisme à saut semi-instantané (100), ledit mobile (10) comportant un arrêtoir (7), un moyen de rappel élastique (3), et une roue entraîneuse (1) qui comporte, autour d'un axe de pivotement (D), un moyeu (2) de guidage dudit arrêtoir (7), lequel arrêtoir (7) est mobile par rapport à ladite roue entraîneuse (1) et comporte au moins un doigt d'arrêt (8) débrayable mobile entre une position armée dans laquelle l'extension radiale dudit doigt d'arrêt (8) est maximale par rapport audit axe (D), et une position désarmée dans laquelle l'extension radiale dudit doigt d'arrêt (8) est minimale par rapport audit axe (D), ledit doigt d'arrêt (8) étant soumis à l'action dudit moyen de rappel élastique (3) qui tend à l'éloigner dudit axe (D), **caractérisé en ce que** ledit arrêtoir (7) comporte un premier logement (71) dont les parois sont agencées pour coopérer, lors de l'armage dudit moyen de rappel élastique (3), en appui avec une surface de contact (51) que comporte ledit moyen de rappel élastique (3), pour limiter la valeur dudit armage et pour limiter la déformation dudit moyen de rappel élastique (3) à son seul domaine élastique.

2. Mobile (10) selon la revendication 1, **caractérisé en ce que** ledit moyeu (2) est solidaire de ladite roue entraîneuse (1).

3. Mobile (10) selon la revendication 1 ou 2, **caractérisé en ce que** ledit moyen de rappel élastique (3) est un ressort dont une extrémité intérieure (4) est solidaire dudit moyeu (2) et/ou de ladite roue entraîneuse (1).

4. Mobile (10) selon l'une des revendications 1 à 3, **caractérisé en ce que** ledit moyen de rappel élastique (3) est un ressort dont une extrémité extérieure (6) est logée dans un deuxième logement (76) que comporte ledit arrêtoir (7).

5. Mobile (10) selon la revendication 4, **caractérisé en ce que** ladite extrémité extérieure (6) est mobile avec du jeu dans ledit deuxième logement (76).

6. Mobile (10) selon l'une des revendications 2 à 5, **caractérisé en ce que** ledit ressort comporte une spire (51) agencée pour venir au contact dudit premier logement (71) dudit arrêtoir (7) dans ladite position armée selon une large zone de contact (ZC) d'une amplitude angulaire supérieure à 10° par rapport audit axe (D), et pour rester à distance dudit premier logement (71) dans ladite position désarmée.

7. Mobile (10) selon l'une des revendications 1 à 6, **caractérisé en ce que** ledit arrêtoir (7) comporte une lumière oblongue (9) dans laquelle est logé ledit moyeu (2) et qui autorise une mobilité radiale dudit arrêtoir (7) par rapport audit moyeu (2) pour modifier la position radiale dudit doigt d'arrêt (8) périphérique que comporte ledit arrêtoir (7).

8. Mécanisme d'affichage d'horlogerie à saut semi-instantané (100) comportant un mobile (10) selon l'une des revendications 1 à 7, des moyens d'entraînement pour l'entraînement de ladite roue entraîneuse (1), un mobile d'affichage (110) qui comporte une denture (108) agencée pour coopérer avec ledit doigt d'arrêt (8) dudit mobile (10).

9. Mécanisme d'affichage d'horlogerie à saut semi-instantané (100) selon la revendication 8, **caractérisé en ce que** ledit mécanisme (100) est un mécanisme de quantième.

10. Pièce d'horlogerie (1000) comportant au moins un mécanisme d'affichage d'horlogerie à saut semi-instantané (100) selon la revendication 8 ou 9.

11. Pièce d'horlogerie (1000) selon la revendication 10, **caractérisée en ce qu'**elle est une montre.

## Patentansprüche

1. Uhrwerkdrehteil (10) für semi-momentanen Sprungmechanimus (100), wobei der besagte Drehteil (10) einen Stopper (7), ein elastisches Rückstellmittel (3) und ein Antriebsrad (1) umfasst, das um eine Schwenkachse (D) eine Nabe (2) zur Führung des besagten Stoppers (7) umfasst, wobei der Stopper (7) in Bezug auf das Antriebsrad (1) beweglich ist und mindestens einen auskuppelbaren Stopperfinger (8) umfasst, der zwischen einer gespannten Position, in der die radiale Ausdehnung des Stopperfingers (8) in Bezug auf die Achse (D) maximal ist, beweglich ist, und einer entschärften Position, in der die radiale Ausdehnung des Stopperfingers (8) in Bezug auf die Achse (D) minimal ist, wobei der Stopperfinger (8) der Wirkung des elastischen Rückstellmittels (3) ausgesetzt ist, das dazu tendiert, ihn von der Achse (D) zu entfernen, **dadurch gekennzeichnet, dass** der Stopper (7) eine erste Aufnahme (71) umfasst, deren Wände so angeordnet sind, dass sie zusammenwirken, beim Spannen des elastischen Rückstellmittels (3) in Anlage mit einer Kontaktfläche (51) kommen, die das elastische Rückstellmittel (3) umfasst, um den Wert des Spannens zu begrenzen und um die Verformung des elastischen Rückstellmittels (3) auf seinen einzigen elastischen Bereich zu beschränken.

2. Drehteil (10) nach Anspruch 1, **dadurch gekennzeichnet, dass** die Nabe (2) fest mit dem Antriebsrad (1) verbunden ist.

3. Drehteil (10) nach Anspruch 1 oder 2, **dadurch gekennzeichnet, dass** das elastische Rückstellmittel (3) eine Feder ist, deren inneres Ende (4) fest mit der Nabe (2) und/oder dem Antriebsrad (1) verbunden ist.

4. Drehteil (10) nach einem der Ansprüche 1 bis 3, **dadurch gekennzeichnet, dass** das elastische Rückstellmittel (3) eine Feder ist, deren äußeres Ende (6) in einer zweiten Aufnahme (76) untergebracht ist, die der Stopper (7) umfasst.

5. Drehteil (10) nach Anspruch 4, **dadurch gekennzeichnet, dass** das äußere Ende (6) mit Spiel in dem zweiten Gehäuse (76) beweglich ist.

6. Drehteil (10) nach einem der Ansprüche 2 bis 5, **dadurch gekennzeichnet, dass** die Feder eine Windung (51) umfasst, die so angeordnet ist, dass sie in der gespannten Position mit der ersten Aufnahme (71) des Stoppers (7) in einer breiten Kontaktzone (ZC) mit einer Winkelamplitude von mehr als 10° in Bezug auf die Achse (D) in Kontakt kommt und in der entspannten Position von der ersten Aufnahme (71) beabstandet bleibt.

7. Drehteil (10) nach einem der Ansprüche 1 bis 6, **dadurch gekennzeichnet, dass** der Stopper (7) ein Langloch (9) umfasst, in dem die Nabe (2) untergebracht ist und das eine radiale Beweglichkeit des Stoppers (7) in Bezug auf die Nabe (2) zulässt, um die radiale Position des umlaufenden Stopperfingers (8), den der Stopper (7) umfasst, zu verändern.

8. Uhrwerkanzeigemechanismus mit semi-momentanem Sprung (100), mit einem Drehteil (10) nach einem der Ansprüche 1 bis 7, Antriebsmitteln für den Antrieb des Antriebsrads (1), einem Anzeigedrehteil (110), das eine Verzahnung (108) umfasst, die so angeordnet ist, dass sie mit dem Stopperfinger (8) des Drehteils (10) zusammenwirkt.

9. Uhrwerkanzeigemechanismus mit semi-momentanem Sprung (100) nach Anspruch 8, **dadurch gekennzeichnet, dass** der Mechanismus (100) ein Datumsmechanismus ist.

10. Zeitmessgerät (1000) mit mindestens einem Uhrenanzeigemechanismus mit halbautomatischem Sprung (100) nach Anspruch 8 oder 9.

11. Zeitmessgerät (1000) nach Anspruch 10, **dadurch gekennzeichnet, dass** es eine Uhr ist.

## Claims

1. A timepiece mobile (10) for a semi-instantaneous jump mechanism (100), said mobile (10) including a stop member (7), an elastic return means (3), and a drive wheel (1) which includes, around a pivot axis (D), a hub (2) for guiding said stop member (7), which stop member (7) is movable with respect to said drive wheel (1) and includes at least one disengageable stop finger (8) movable between a wound position wherein the radial extension of said stop finger (8) is maximum with respect to said axis (D), and an unwound position wherein the radial extension of said stop finger (8) is minimal with respect to said axis (D), said stop finger (8) being subjected to the action of said elastic return means (3) which tends to move it away from said axis (D), **characterised in that** said stop member (7) includes a first housing (71) the walls of which are arranged to bearingly cooperate, during the winding of said elastic return means (3), with a contact surface (51) that said elastic return means (3) includes, to limit the value of said winding and to limit the deformation of said elastic return means (3) to its elastic range only.

2. The mobile (10) according to claim 1, **characterised in that** said hub (2) is integral with said drive wheel (1).

3. The mobile (10) according to claim 1 or 2, **characterised in that** said elastic return means (3) is a spring, an inner end (4) of which is integral with said hub (2) and/or said drive wheel (1).

4. The mobile (10) according to one of claims 1 to 3, **characterised in that** said elastic return means (3) is a spring, an outer end (6) of which is housed in a second housing (76) that said stop member (7) includes.

5. The mobile (10) according to claim 4, **characterised in that** said outer end (6) is loosely movable in said second housing (76).

6. The mobile (10) according to one of claims 2 to 5, **characterised in that** said spring includes a coil (51) arranged to come into contact with said first housing (71) of said stop member (7) in said wound position according to a large contact area (ZC) of an angular amplitude greater than 10° with respect to said axis (D), and to remain at a distance from said first housing (71) in said unwound position.

7. The mobile (10) according to one of claims 1 to 6, **characterised in that** said stop member (7) includes an oblong opening (9) wherein said hub (2) is housed and which allows radial mobility of said stop member (7) with respect to said hub (2) in order to modify the radial position of said peripheral stop finger (8) that said stop member (7) includes.

8. A semi-instantaneous jump timepiece display mechanism (100) including a mobile (10) according to one of claims 1 to 7, drive means for driving said drive wheel (1), a display mobile (110) which includes a toothing (108) arranged to cooperate with said stop finger (8) of said mobile (10).

9. The semi-instantaneous jump timepiece display mechanism (100) according to claim 8, **characterised in that** said mechanism (100) is a date mechanism.

10. A timepiece (1000) including at least one semi-instantaneous jump timepiece display mechanism (100) according to claim 8 or 9.

11. The timepiece (1000) according to claim 10, **characterised in that** it is a watch.
